# EUROPÄISCHE PATENTSCHRIFT

(11) **EP 0 177 911 B1**
(45) Veröffentlichungstag und Bekanntmachung des Hinweises auf die Patenterteilung: **01.02.1989**
(21) Anmeldenummer: 85112640.9
(22) Anmeldetag: 05.10.1985
(51) Int. Cl.: B65D 71/00

(54) **Aus faltbarem Material wie Pappe, Wellpappe od. dgl. bestehender einstückiger, vorgefalzter Zuschnitt für eine im Grundriss im wesentlichen rechteckige oder quadratische Becher- oder Stapelsteige**
Prefolded blank made of cardboard, corrugated cardboard or the like for forming a tray for receiving cups, the tray being a square or a rectangular section
Flan préplié en une seule pièce formé d'un matériau pliable comme le carton, le carton ondulé ou analogue, ledit flan servant à la formation d'un plateau de groupement pour gobelets de section carrée ou rectangulaire

(30) Priorität: 08.10.1984 DE 8429863 U
(43) Veröffentlichungstag der Anmeldung: 16.04.1986
(73) Patentinhaber: Europa Carton Aktiengesellschaft, D-20095 Hamburg (DE)
(72) Erfinder: Kühnbaum, Friedrich, D-6715 Lambsheim (DE)
(74) Vertreter: Patentanwälte Wenzel & Kalkoff

(56) Entgegenhaltungen:
- EP-A- 0 131 066
- CH-A- 548 909
- DE-A- 2 637 128
- FR-A- 2 112 304
- FR-A- 2 198 457
- GB-A- 2 145 695

## Beschreibung

Aus faltbarem Material wie Pappe, Wellpappe od. dgl. bestehender einstückiger, vorgefalzter Zuschnitt für eine im Grundriß im wesentlichen rechteckige oder quadratische Becher- oder Stapelsteige.

Die Erfindung betrifft einen aus faltbarem Material wie Pappe, Wellpappe od. dgl. bestehenden einstückigen, vorgefalzten Zuschnitt für eine im Grundriß im wesentlichen rechteckige oder quadratische Becher- oder Stapelsteige mit einer Bodenplatte, mit einer im wesentlichen parallel im Abstand über letzterer angeordneten Lochplatte zur lagesicheren Aufnahme von Behältnissen, z. B. Joghurt- oder Milchbechern, wobei Bodenplatte und Lochplatte, von denen eine Platte in zwei Plattenabschnitte unterteilt ist, über zwei einander gegenüberliegende Steigenseitenwände aneinander angelenkt sind, mit zwei weiteren, die beiden anderen Seiten der Steige bestimmenden Seitenwänden, mit diese im aufgerichteten Zustand haltenden Befestigungsmitteln, mit zwischen den beiden Platten im aufgerichteten Zustand der Steige als Distanzhalter wirksamen, aus mindestens einer der Platten herausklappbaren Stützstegen, mit einer in der ungeteilten Platte angeordneten ersten Sollbruchlinie, die sich, bezogen auf die aufgerichtete Steige, im wesentlichen in einer mit dem Trennbereich zwischen den beiden Abschnitten der anderen Platte gemeinsamen, zu den Platten vertikalen Ebene erstreckt, und mit sich im Bereich dieser Ebene in den beiden von derselben geschnittenen, einander gegenüberliegenden Seitenwänden erstreckenden, zwischen sich herauslösbare Wandteile einschließenden zweiten Sollbruchlinien. Zweck solcher Zuschnitte ist es, für insbesondere becherförmig verpackte Lebensmittel durch Aufrichten des Zuschnitts eine Transport- und Lagersteige zu schaffen, die vom Verbraucher beim Kauf in kleinere Einheiten zerteilt werden kann, so daß der Verbraucher nicht gezwungen ist, jeweils die relativ große Transporteinheit der Steige im ganzen zu kaufen, und damit nicht Gefahr läuft, daß das in den Bechern enthaltene Gut nicht innerhalb der Haltbarkeitsdauer verzehrt werden kann, sondern verdirbt.

Bei einer bekannten Steige der beschriebenen Art (DE-OS 22 42 371) ist die erste Sollbruchlinie in Form einer Querschnittsschwächung, vorzugsweise einer Perforation, in der Bodenplatte vorgesehen. Diese Perforation geht in je einen in den Stirnwandungen des Zuschnitts bzw. der Steige vorgesehenen Aufreißstreifen über, bei dessen Herausreißen dann Teile der Stirnwandungen und des Bodens herausgelöst werden. Um eine genügende Haltbarkeit der beladenen Steige zu erzielen, sind an den freien Rändern der Lochplattenabschnitte Stege angeordnet, die beim Aufrichten mit der Bodenplatte verklebt werden, so daß sich die Lochplatte über diese Stege gegen die Bodenplatte abstützt. Durch das Verkleben der Stützstege ist das Aufrichten der Steige relativ kompliziert, da genau darauf geachtet werden muß, daß sich diese Stege jeweils auf der Seite ihres Lochplattenabschnittes neben der Perforationslinie in der Bodenplatte befinden und diese nicht überdecken, da sonst eine leichte Teilung nicht möglich ist. Außerdem ist es aber zum Teilen der Steige mittels der Aufreißlaschen erforderlich, daß die Steige angehoben wird, weil sonst die in die Bodenplatte hinein verlaufende Aufreißlasche nicht einwandfrei getrennt und die Bodenplatte nicht sauber entlang der Perforationslinie geteilt werden kann.

Ferner ist eine Steige, bestehend aus einem entsprechenden Stanzzuschnitt, bekannt (DE-GM 77 03 885), die einen ähnlichen Zweck verfolgt, bei der jedoch die Bodenplatte geteilt angeordnet ist und sich zum Teilen der Steige ein Aufreißstreifen über die Lochplatte erstreckt. Bei dieser Steige sind die Stirnseitenwände nur als Teile vorgesehen, d. h. sie erstrecken sich jeweils nur von der Ecke der Steige bis in den Mittelbereich. Auch bleibt die Bodenplatte in der ungeteilten Steige geteilt, so daß praktisch die beiden befüllten Hälften der Steige allein über die Lochplatte im Bereich deren Aufreißstreifens aneinander hängen. Um im Teilungsbereich zu vermeiden, daß die eingelagerten Becher herausrutschen können, und um einen Transport der geteilten Steigenhälften zu ermöglichen, sind von den beiden Bodenplattenhälften sich nach oben erstreckende durchgehende Stützstege vorgesehen, die über entsprechend den Recherausnehmungen der Lochplatte ausgestanzte Klebefalze mit dem jeweiligen Teil der Lochplatte verklebt werden. Damit besteht bei einer solchen Steige lediglich eine Verbindung im Lochplattenbereich, was zwar zu einem relativ einfachen Aufreißen führt, ohne daß jedoch eine genügende Steifigkeit der Steige als Ganzes besteht, um diese im Stapel transportieren und lagern zu können. Eine solche Anordnung hat sich deshalb in der Praxis nicht durchgesetzt.

Gleiches gilt für eine andere Steige (DE-GM 77 25 231), bei der sich eine Perforationslinie durch die Längsmitte der Bodenplatte und der entsprechenden Seitenwandabschnitte erstreckt und die Lochplattenteile durch Halteabschnitte mit Verriegelungsmitteln zusammengesteckt sind. Abgesehen von einer zu geringen Stabilität einer solchen Steige ist das Aufteilen in zwei Steigenhälften infolge des Ineinandersteckens der Teile im Lochplattenbereich außerordentlich kompliziert.

Der Erfindung liegt deshalb die Aufgabe zugrunde, einen Zuschnitt für eine teilbare Steige zu schaffen, die einerseits eine hohe Transport-und Lagerstabilität im Stapel aufweist, andererseits jedoch komplikationslos und schnell zu teilen ist und deren befüllte Teile dann immer noch einen einwandfreien Transport ohne Herausfallen der darin gehaltenen becherförmigen Gegenstände ermöglichen.

Diese Aufgabe wird nach der Erfindung dadurch gelöst, daß das in Verlängerung der ersten Sollbruchlinie liegende zweite Seitenwandpaar jeweils ein durch die zweiten Sollbruchlinien herausbrechbares Wandteil aufweist, wobei im aufgerichteten Zustand der Steige die zweiten Sollbruchlinien mindestens teilweise, vorzugsweise aber von den an den beiden Abschnitten der anderen Platte angelenkten Befestigungsmitteln überlappt sind, die an den herausbrechbaren Wandteilen befestigt und unter Zug aus ihrer Anlenkung an den beiden anderen Plattenabschnitten lösbar sind. Damit wird ein Zuschnitt für eine Steige geschaffen, die im Transport- und Lagerzustand äußerst stabil ist, indem das zweite Seitenwandpaar zumindest über einen großen Teil seiner Erstreckung doppelt und damit äußerst steif ist, wobei diese Steifigkeit auch für die Steigenteile nach deren Trennung erhalten bleibt. Das Teilen selbst vollzieht sich, da keinerlei Aufreißlaschen vorhanden sind, durch reines Herausbrechen äußerst einfach, so daß selbst im hektischen Einkaufsbetrieb dabei keine besonderen Probleme erwachsen. Darüber hinaus ist der Stanzzuschnitt außerordentlich materialsparend und relativ geradlinig herstellbar. Auch das Aufrichten der Steige läßt sich auf den üblichen Aufrichtvorrichtungen ohne wesentliche zusätzliche Maßnahmen vollziehen.

Obwohl durch die seitlich die zweiten Seitenwände überlappenden 'Befestigungsmittel eine hohe Festigkeit erzielbar ist, ist es zur Einhaltung des die Becher in der Lochplatte sichernden Abstandes zwischen Lochplatte und Bodenplatte üblich, aus einer der beiden Platten herausklappbare Stege vorzusehen. Nach einer bevorzugten Ausführungsform der Erfindung ist es gerade im Hinblick auf die Teilbarkeit der aufgerichteten Steige vorteilhaft, wenn wenigstens ein Teil der Stützstege als an der Lochplatte im Bereich einiger die Becher aufnehmenden Löcher mindestens im Teilungsbereich der Lochplatte vorgesehene, an den Rändern dieser Löcher angelenkte und durch Einsetzen der Becher gegen die Bodenplatte ausschwenkbare Stützlaschen ausgebildet ist. Bei geteilter Steige bedeutet dies, daß im an sich offenen Bereich zwischen Lochplatte und Bodenplatte Stützstege vorhanden sind, die so lange in ihrer Stützlage gehalten werden, wie sich Becher in der Steige befinden, während andererseits kein spezielles Aufrichtwerkzeug für die Stützstege erforderlich ist, da diese durch das Einsetzen der Becher in die Lochplatte in ihre richtige Stützposition gebracht werden.

Die Festigkeit der aufgerichteten, ungeteilten sowie geteilten Steige kann für besondere Festigkeits- und Stabilitätsanforderungen dadurch erhöht werden, daß wenigstens einem Teil der ausschwenkbaren Stützlaschen in die Bodenplatte gestanzte, in Richtung Lochplatte ausschwenkbare Bodenlaschen so zugeordnet sind, daß die Stützlaschen mit den Bodenlaschen im aufgerichteten Steigenzustand verbindbar, insbesondere verriegelbar sind. Dabei können die Stützlaschen als rechteckförmige Laschen und/oder als teilkreisförmige, sich aus einer Becherlochstanzung ergebende Laschen gebildet, z. B. gestanzt sein. Die Ausbildung der teilkreisförmigen Lasche ist besonders vorteilhaft, da Stanzwerkzeuge eingespart werden und die Stützfläche bzw. Stützauflage dieser Lasche relativ groß bzw. langgestreckt ist.

Um eine besonders innige und stabilisierende Befestigung zwischen Stützlasche und Bodenlasche zu erhalten, ist es zweckmäßig, daß sich Stützlasche und zugeordnete Bodenlasche im aufgerichteten Zustand des Zuschnitts so überlappen, daß sie durch Klebung verbindbar sind.

Der aufgerichteten, ungeteilten und auch geteilten Steige kann nach einer besonders zweckmäßigen Gestaltung zusätzlich dadurch Verbindungssteifigkeit und Festigkeit verliehen werden, daß die Stützlasche im Bereich ihrer Anlenkung an das Becherloch zwei im Zuschnitt gebildete, sich seitlich an der Stützlasche erstreckende Arretierungsnassen und einen der Anlenkung gegenüberliegenden, gegenüber den Nasen zurückspringenden Verbindungsabschnitt umfaßt und daß der Stützlasche ein Bodenlaschenpaar mit Ausnehmungen derart zugeordnet ist, daß im aufgerichteten Steigen- und Laschenzustand diese Ausnehmungen mit den Arretierungsnasen und dem Verbindungsabschnitt im formschlüssigen und infolge der Laschenrückstellkräfte kraftschlüssigen, verriegelnden Eingriff stehen. Auf diese Weise können Stützlaschen und Bodenlaschen lösbar miteinander verbunden werden, und zudem ist die Steige durch die formschlüssige und kraftschlüssige Verbindung der Laschen auf Zug, Druck und Verwindungskraft beanspruchbar, so daß einer Ein- oder Auswölbung der Lochplatte bei der Handhabung der aufgerichteten Steige wirksam begegnet ist. Die verriegelnde Stützlaschenverbindung wird in besonders einfacher und zweckmäßiger Weise dadurch erreicht, daß zwei Stützlaschen ein Bodenlaschenpaar zugeordnet ist, das aus zwei annähernd U-förmigen Laschen gebildet ist, wobei die Ausnehmungen bildente U-Öffnungen einander zugewandt sind, jede U-Lasche an der der U-Öffnung gegenüberliegenden Seite senkrecht zu der Anlenkung der Stützlaschen an der Bodenplatte angelenkt und die Zuordnung derart ist, daß bei verriegelndem Eingriff der Laschen die Nasen auf dem U-Grund aufsitzen sowie jede U-Lasche gegen die Seitenkanten der Verbindungsabschnitte und jede Stützlasche mit ihren Nasen gegen die U-Schenkel unter Wirkung der Laschenrückstellkräfte anliegt.

Die Verbindung mit dem Bodenlaschenpaar kann in besonders vorteilhafter Weise derart vorgesehen werden, daß die erste Sollbruchlinie die Faltlinien des Bodenlaschenpaares bzw. der U-Laschen senkrecht schneidet und diese symmetrisch zu der ersten Sollbruchlinie liegen. Auf diese Weise können die mit dem Rodenlaschenpaar arretierbaren oder verkeilbaren, zugeordneten Stützlaschen der Lochplatte im Zustand der ungeteilten Steige besonders dicht neben der ersten Sollbruchlinie und zu beiden Seiten derselben angeordnet werden. Dies ist besonders deshalb sehr vorteilhaft, weil die im Teilungsbereich der unterteilten (Loch-) Plattenabschnitte bei Trennung der ungeteilten Steige auftretenden hohen Kräfte durch die über den Trennbereich verlaufende Stützung und Verriegelung aufgenommen werden. Zudem verbleibt aufgrund der jede Lasche des Bodenpaares schneidenden ersten Sollbruchlinie auch nach Steigenteilung an den Teilungsseiten der geteilten Steigenteile jeweils eine die Bodenplatte und die Lochplatte am Teilungsrand verbindende Stütze.

Um der aufgerichteten, ungeteilten Steige zusätzliche Festigkeit zu verleihen, können zweckmäßigerweise die beiden Plattenabschnitte der unterteilten Platte einander wenigstens teilweise entlang ihres Trennbereiches überlappen und lösbar miteinander verbindbar sein. Eine solche Verbindung ist einfach mit Hilfe weniger Klebepunkte erzielbar, bedeutet also ebenfalls keine aufwendigen Herstellungsschritte und -mittel.

Damit die Befestigungsmittel für das zweite Seitenwandpaar möglichst breit ausgebildet werden können, ohne daß es erforderlich ist, ein zu breites Seitenwandteil beim Teilen der Steige herausbrechen, können diese Befestigungsmittel zweckmäßigerweise durch dritte Sollbruchlinien leicht trennbar unterteilt sein. Zur Erleichterung des Teilens können den herausbrechbaren Wandteilen Handhaben für das Herausbrechen zugeordnet sein. Dise können vorteilhaft als in die unterteilte Platte eingestanzte Daumenlöcher in Nachbarschaft zu den herausbrechbaren Wandteilen vorgesehen sein.

Obgleich es in vielen Fällen ausreicht, wenn die herausbrechbaren Wandteile mit ihrer Falzlinie gegenüber der ungeteilten Platte, an der sie angelenkt sind, abschliessen, kann es in manchen Fällen die Teilung der Steige erleichtern, wenn, von den herausbrechbaren Wandteilen ausgehend, in der ungeteilten, mit der ersten Sollbruchlinie versehenen Platte durch vierte Sollbruchlinien abgegrenzte, herausbrechbare Plattenstücke angeordnet sind. Dabei können diese Plattenstücke trapezförmig oder eine sonstwie auf die erste Sollbruchlinie konisch zuführende Gestalt haben, um eine Verjüngung zu bilden und das Abbrechen der beiden Steigenteile voneinander zu erleichtern.

Vorzugsweise können die Sollbruchlinien derart symmetrisch im Zuschnitt angeordnet sein, daß die Steige im wesentlichen hälftig teilbar ist, obwohl es selbstverständlich auch denkbar ist, irgendwelche anderen Teilungsmöglichkeiten mit den von der Erfindung vorgeschlagenen Maßnahmen zu realisieren.

Beim Einsatz von Wellpappe für den Zuschnitt hat es sich als sehr zweckmäßig herausgestellt, die Sollbruchlinien als Rill-Schnitt-Linien auszuführen, wodurch sich das Abbrechen eines Steigenteils von dem anderen leicht durchführen läßt, ohne daß es erforderlich würde, die Steige anzuheben, wie dies z. B. bei Aufreißlaschen nötig ist.

Aus den zuletzt genannten Gründen, also im Sinne eines einfachen Handlings, ist es besonders vorteilhaft, wenn die Bodenplatte als ungeteilte Platte ausgebildet ist und die Lochplatte als in zwei Plattenabschnitte unterteilte Platte, deren Plattenabschnitte, wie weiter oben angeführt, leicht aneinandergeheftet sind, um einerseits die erforderliche Stabilität zu gewährleisten, andererseits aber auch die leichte Teilung nicht zu behindern.

Weitere Ziele, Ausführungsmöglichkeiten und Vorteile der Erfindung gehen aus der folgenden Beschreibung der in der schematischen Zeichnung dargestellte, Ausführungsformen hervor. In der Zeichnung zeigt
Fig. 1 einen Zuschnitt nach der Erfindung im Grundriß,
Fig. 2 eine aus einem solchen Zuschnitt aufgerichtete Steige im geteilten Zustand und
Fig. 3 einen weiteren Zuschnitt nach der Erfindung im Grundriß.

Der in Fig. 1 gezeigte Zuschnitt besteht aus Wellpappe und hat einen im wesentlichen bei Lochplatten bekannten Grundaufbau, indem er eine ungeteilte Bodenplatte 1, eine aus zwei Plattenabschnitten 22 bestehende Lochplatte 2 mit Löchern 21, Längsseitenwänden 3, über die die Lochplattenabschnitte 22 an der Bodenplatte angelenkt sind, als Breitseitenwände ausgebildete zweite Seitenwände 4 sowie Eckpfosten 6 in Form von winkelförmigen Stützfosten umfaßt. Die einzelnen, aneinander im Zuschnitt vereinten Teile sind, soweit sie gegeneinander gefaltet werden müssen, über - punktiert angedeutete - Falzlinien 11, üblicherweise in Form von Rillinien, aneinander angelenkt. Um die Lochplatte 2 bei Belastung im richtigen, einen sicheren Halt für die in den Löchern 21 einzulagernden Becher gewährleistenden Abstand zur Bodenplatte 1 zu halten, sind ferner, hier an der Bodenplatte, aus dieser herausbiegbare Stützstege 7 angeordnet, die im aufgerichteten Zustand in Ausnehmungen 72 in der Lochplatte 2 eingreifen und somit in geeigneter Weise für deren feste Lagerung sorgen. Als Befestigungsmittel für die Breitseitenwände 4 sind Klebelaschen 5 vorgesehen, die an den Lochplattenabschnitten 22 seitlich angelenkt sind und von außen her mit den Breitseitenwänden 4 verklebt werden.

Um die insoweit bekannte Steige im Sinne der Erfindung teilen zu können zugleich aber eine ausreichende Festigkeit sowohl der ungeteilte Steige als auch der beiden voneinander getrennten Steigenteile 9 (Fig. 2) zu gewährleisten, sind an dem Zuschnitt folgende Maßnahmen vorgesehen : Es sind an der Steige für herausbrechbare Teile, die im einzelnen noch beschrieben werden, Sollbruchlinien 8 in Form von - doppelt strichpunktiert gezeichneten - Rill-Schnitt-Linien vorgesehen, und zwar mittig in der Bodenplatte 1, sich im wesentlichen parallel zu den Längsseitenwänden 3 erstreckend, eine erste Sollbruchlinie 81, weiter in den Breitseitenwänden 4 zum Herausbrechen von Wandteilen 41 zweite Sollbruchlinien 82, sodann in den an den Lochplattenabschnitten 22 angelenkten Klebelaschen 5 dritte Sollbruchlinien 83, die ein Herausbrechen von Klebelaschenteilen 51 zusammen mit den mit ihnen befestigten Wandteilen 41 ermöglichen, und schließlich, sofern das Abbrechen entlang der ersten Sollbruchlinie 81 zusätzlich erleichtert werden soll, in der Bodenplatte 1 vierte Sollbruchlinien 84, die ein Herausbrechen eines Plattenstücks 13 im wesentlichen trapezförmiger Gestalt ermöglichen. Die letztgenannten Sollbruchlinien 84 sind nur beispielhaft im rechten Teil der beiden Figuren gezeigt, während der jeweils linke Teil derselben zeigt, daß die erste Sollbruchlinie 81 ebenso gut bis zu dem herausbrechbaren Wandteil 41 verlaufen kann. Dabei kann letzteres in diesem Bereich durch eine Stanzlinie 85 gegenüber der Bodenplatte gelöst sein, um ein leichtes Herausbrechen zu ermöglichen.

Um das Herauslösen der Wandteile 41 mit den Klebelaschenteilen 51 weiterhin zu erleichtern, sind in den Eckbereichen der Lochplattenabschnitte 22 Daumenlöcher 23 vorgesehen, so daß man bequem mit dem Daumen in diese Abschnitte eingreifen und die genannten Teile herausbrechen kann. Im Bereich der mittleren randseitigen Löcher 21 sind ferner um Falzlinien 11 schwenkbare Stützlaschen 71 vorgesehen, deren Ausschwenken durch ein Einsetzen von Bechern in die Löcher 21 erfolgt. Diese Stützlaschen 71 haben eine solche Länge, daß sie durch die Becher unter Bildung einer Stütze gegen die Bodenplatte 1 gedrückt gehalten werden, so daß die Lochplattenabschnitte 22 nicht nach unten ausweichen und die Becher aus ihrer sicheren Lage freigeben können.

Wie bereits erwähnt, sind die aus der Bodenplatte 1 herausbrechbaren Plattenstücke 13 lediglich fakultativ vorgesehen. Ihre Anordnung richtet sich ganz nach dem verwendeten Material, den Festigkeitsverhältnissen und/oder der geforderten Tragfähigkeit der Steige bzw. dem von dieser aufgenommenen Bechergut. Aus ähnlichen Gründen können, wie schon in Verbindung mit der Stanzlinie 85 zwischen herausbrechbarem Wandteil 41 und Bodenplatte 1 im linken Teil der Fig. 1 erwähnt, die Sollbruchlinien auch in anderen Bereichen als Stanzlinien ausgebildet sein ; so können beispielsweise die Klebelaschenteile 51, wie in den beiden linken Ecken des Zuschnitts der Fig. 1 gezeigt, durch Stanzlinie 86 mit Steg 87 gegenüber ihren benachbarten Zuschnitteilen vorgesehen sein, wie natürlich auch die verschiedensten anderen Kombinationen von Falz-/Tellungslinien möglich sind.

Der in Fig. 3 gezeigte Zuschnitt stellt eine abgewandelte Form des Zuschnitts nach Fig. 1 dar.

In einem am Trennbereich eines Lochplattenabschnitts 22 liegenden Becherloch 210 ist eine teilkreisförmige, sich aus der Becherlochstanzung ergebende Lasche 73 gebildet, die an einer zwischen dem Loch 210 und dem in der Fig.3 3 darunterliegenden, mit 211 bezeichneten Loch an einer Falzlinie 731 angelenkt ist. Die Höhe dieser Lasche 73 entspricht im wesentlichen der Höhe 3, 4 der aufgerichteten Steige. Bei aufgerichteter Steige stützt die sich relativ langerstreckende Kante 732 der Lasche 73 auf der Bodenplatte 1 auf. Im aufgerichteten Zustand der Steige kann die Stützlasche 73 auch mit einer ihr zugeordneten Bodenlasche 76 in der Bodenplatte 1 klebend verbunden sein. Bei dieser Verbindungsart ist es möglich, die Höhe der Lasche 73 kleiner als die Höhe der Steigenwände 3, 5 vorzusehen. Es kommt nur auf eine hinreichende Überlappung der aufgerichteten Laschen 73, 76 an. Anstelle der teilkreisförmigen Lasche 73 kann auch die in Fig. 1 dargestellte rechteckförmige Lasche 71 gebildet sein.

In Fig. 3 ist zwei Stützlaschen 74 ein Bodenlaschenpaar 75 zugeordnet, das aus zwei annähernd U-förmigen Laschen 751, 752 gebildet ist. Die U-Innenbereiche bilden Ausnehmungen 753, die einander zugewandt sind. Jede U-Lasche 751, 752 ist an der ihrer U-Öffnung gegenüberliegenden Seite jeweils mit einer zu der ersten Sollbruchlinie 81 senkrechten im Zuschnitt liegenden Falzlinie 756 an der Bodenplatte 1 angelenkt. Die Stützlasche 74 umfaßt zwei Arretierungsnasen 740 und einen gegenüber den Nasen zurückspringenden Verbindungsabschnitt 741 und ist mit einer Falzlinie 742 parallel zu sowie an der Teilkante bzw. dem Teilkantenbereich der Lochplatte 22 angelenkt.

Die Zuordnung und Gestaltung von Stützlasche 74 und Bodenlaschen 751, 752 ist derart, daß bei aufgerichteter Steige und verriegelndem Eingriff der Laschen die Nasen 740 auf dem Grund oder der Kante 755 der Ausnehmung 753 aufsitzen und jede U-Lasche 751, 752 gegen die leicht zur Bodenplatte 1 zusammenlaufenden Seitenkanten 743 der Verbindungsabschnitte 741 anliegt. Dabei liegt zudem jede Stützlasche 74 mit ihren Nasen 740 gegen die Innenseite der U-Schenkel 754 an. Mit dieser Zuordnung und Ausbildung ist ein formschlüssiger und infolge der Laschenrückstellkräfte kraftschlüssiger, die Laschen gegenseitig verriegelnder Eingriff im aufgerichteten Steigen- und Laschenzustand hergestellt. Dieser Eingriff ist besonders stark ausgeprägt, wenn die Laschenfalzlinien 742, 756 als besonders hohe Rückstellkräfte bewirkende Anlenkungen gebildet sind.

Die erste Sollbruchlinie 81 teilt jede U-Lasche 751, 752 in symmetrisch zu der Sollbruchlinie 81 liegende Abschnitte, wobei die auf der selben Seite der Sollbruchlinie 81 liegenden U-Laschenabschnitte im aufgerichteten Steigenzustand die Stützlasche 74 in der beschriebenen Weise unter Anlage klemmend aufnehmen.

Mit der beschriebenen Stütz- und Verriegelungsverbindung ist die aufgerichtete ungeteilte Steige in der Trenn- und Symmetrieebene der teilbaren Steige gestützt und verbunden. Nach Teilung der aufgerichteten Steige bzw. Trennung jeder aufgerichteten U-Lasche 751, 752 in die U-Laschenabschnitte bleibt jede Steigenhälfte unmitterlbar an der jeweiligen Trennseite mit der aufrechterhaltenen Verbindung aus der Lasche 74 und den U-Laschenabschnitten in verriegelndem Eingriff gestützt.

Zur Verhakung der Lochplatte mit der Bodenplatte sind die in Fig. 3 dargestellten, aus der Bodenplatte 1 herausschwenkbaren Stege 77 vorgesehen, die nach Durchgang des Kopfes durch die Ausnehmung 72 an der Lochplatte 22 arretieren.

## Patentansprüche

1. Aus faltbarem Material wie Pappe, Wellpappe od.dgl. bestehender einstückiger, vorgefalzter Zuschnitt für eine im Grundriß im wesentlichen rechteckige oder quadratische Becher- oder Stapelsteige mit einer Bodenplatte (1), mit einer im wesentlichen parallel im Abstand über letzterer angeordneten Lochplatte (2) zur lagesicheren Aufnahme von Behältnissen, z. B. Joghurt- oder Milchbechern, wobei Bodenplatte (1) und Lochplatte (2), von denen eine Platte (2) in zwei Plattenabschnitte (22) unterteilt ist, über zwei einander gegenüberliegende Steigenseitenwände (3) aneinander gelenkt sind, mit zwei weiteren, die beiden anderen Seiten der Steige bestimmenden Seitenwänden (4), mit diese im aufgerichteten Zustand haltenden Befestigungsmitteln (5), mit zwischen den beiden Platten im aufgerichteten Zustand der Steige als Distanzhalter wirksamen, aus mindestens einer der Platten herausklappbaren Stützstegen (7), mit einer in der ungeteilten Platte angeordneten ersten Sollbruchlinie (81), die sich, bezogen auf die aufgerichtete Steige, im wesentlichen in einer mit dem Trennbereich zwischen den beiden Abschnitten der anderen Platte gemeinsamen, zu den Platten vertikalen Ebene erstreckt, und mit sich im Bereich dieser Ebene in den beiden von derselben geschnittenen, einander gegenüberliegenden Seitenwänden erstreckenden, zwischen sich herauslösbare Wandteile (41) einschließenden zweiten Sollbruchlinien (82), dadurch gekennzeichnet, daß das in Verlängerung der ersten Sollbruchlinie (81) liegende zweite Seitenwandpaar (4) jeweils ein durch die zweiten Sollbruchlinien (82) herausbrechbares Wandteil (41) aufweist, wobei im aufgerichteten Zustand der Steige (9) die zweiten Sollbruchlinien mindestens teilweise von den an den beiden Abschnitten (22) der anderen Platte (2) angelenkten Befestigungsmitteln (5) überlappt sind, die an den herausbrechbaren Wandteilen (41) befestigt und unter Zug aus ihrer Anlenkung an den beiden anderen Plattenabschnitten (22) lösbar sind.

2. Zuschnitt nach Anspruch 1, dadurch gekennzeichnet, daß wenigstens ein Teil der Stützstege (7) als an der Lochplatte (2) im Bereich einiger die Becher aufnehmender Löcher (21) mindestens im Teilungsbereich der Lochplatte vorgesehene, an den Rändern dieser Löcher angelenkte und durch Einsetzen der Becher (91) gegen die Bodenplatte (1) ausschwenkbare Stützlaschen (71, 73, 74) ausgebildet ist.

3. Zuschnitt nach Anspruch 2, dadurch gekennzeichnet, daß wenigstens einem Teil der Stützlaschen (73, 74) in die Bodenplatte (1) gestanzte, in Richtung Lochplatte (2) ausschwenkbare Bodenlaschen (75, 76) so zugeordnet sind, daß die Stützlaschen (73, 74) mit den Bodenlaschen (75, 76) im aufgerichteten Steigenzustand verbindbar, insbesondere verriegelbar sind.

4.'Zuschnitt nach Anspruch 2 oder 3, dadurch gekennzeichnet, daß die Stützlaschen als rechteckförmige Laschen (71) und/oder als teilkreisförmige, sich aus einer Becherlochstanzung ergebende Laschen (73) gebildet, z. B. gestanzt sind.

5. Zuschnitt nach Anspruch 3 oder 4, dadurch gekennzeichnet, daß sich Stützlasche (73) und zugeordnete Bodenlasche (76) im aufgerichteten Zustand des Zuschnitts so überlappen, daß sie durch Klebung verbindbar sind.

6. Zuschnitt nach Anspruch 3, dadurch gekennzeichnet, daß die Stützlasche (74) im Bereich ihrer Anlenkung an das Becherloch (21) zwei im Zuschnitt gebildete, sich seitlich an der Stützlasche (74) erstrekkende Arrietierungsnasen (740) und einen der Anlenkung gegenüberliegenden, gegenüber den Nasen (740) zurückspringenden Verbindungsabschnitt (741) umfaßt und daß der Stützlasche (74) ein Bodenlaschenpaar (75) mit Ausnehmungen (753) derart zugeordnet ist, daß im aufgerichteten Steigen- und Laschenzustand diese Ausnehmungen (753) mit den Arretierungsnasen (740) und dem Verbindungsabschnitt (741) im formschlüssigen und infolge der Laschenrückstellkräfte kraftschlüssigen, verriegelnden Eingriff stehen.

7. Zuschnitt nach Anspruch 6, dadurch gekennzeichnet, daß zwei Stützlaschen (74) ein Bodenlaschenpaar (75) zugeordnet ist, das aus zwei annähernd U-förmigen Laschen (751, 752) gebildet ist, wobei die Ausnehmungen (753) bildende U-Öffnungen einander zugewandt sind, jede U-Lasche (751, 752) an der der U-Öffnung gegenüberliegenden Seite senkrecht zu der Anlenkung der Stützlaschen (74) an der Bodenplatte (1) angelenkt und die Zuordnung derart ist, daß bei verriegelndem Eingriff der Laschen die Nasen (740) auf dem U-Grund aufsitzen sowie jede U-Lasche (751, 752) gegen die Seitenkanten der Verbindungsabschnitte (741) und jede Stützlasche (74) mit ihren Nasen (740) gegen die U-Schenkel unter Wirkung der Laschenrückstellkräfte anliegt.

8. Zuschnitt nach Anspruch 6 oder 7, dadurch gekennzeichnet, daß die erste Sollbruchlinie (81) die Faltlinien des Bodenlaschenpaares (75) bzw. der U-Laschen (751, 752) senkrecht schneidet und diese symmetrisch zu der ersten Sollbruchlinie (81) liegen.

9. Zuschnitt nach einem der Ansprüche 1 bis 8, dadurch gekennzeichnet, daß die beiden Plattenabschnitte (22) der unterteilten Platte (2) einander wenigstens teilweise entlang ihres Trennbereiches überlappen und im aufgerichteten Zustand der Steige (9) lösbar miteinander verbindbar sind.

10. Zuschnitt nach einem der Ansprüche 1 bis 9, dadurch gekennzeichnet, daß die Befestigungsmittel (5) für das zweite Seitenwandpaar (4) durch dritte Sollbruchlinien (83) leicht trennbar unterteilt sind.

11. Zuschnitt nach einem der Ansprüche 1 bis 10, dadurch gekennzeichnet, daß den herausbrechbaren Wandteilen (41) Handhaben (23) für das Herausbrechen zugeordnet sind.

12. Zuschnitt nach Anspruch 11, dadurch gekennzeichnet, daß die Handhaben als in die unterteilte Platte (2) eingestantzte Daumerlöcher (23) in Nachbarschaft zu den herausbrechbaren Wandteilen (41) vorgesehen sind.

13. Zuschnitt nach einem der Ansprüche 1 bis 12, dadurch gekennzeichnet, daß, von den herausbrechbaren Wandteilen (41) ausgehend, in der ungeteilten, mit der ersten Sollbruchlinie (8) versehenen Platte (1) durch vierte Sollbruchlinien (84) abgegrenzte, herausbrechbare Plattenstücke (13) angeordnet sind.

14. Zuschnitt nach einem der Ansprüche 1 bis 12, dadurch gekennzeichnet, daß die Sollbruchlinien (81, 82, 83, 84) derart symmetrisch angeordnet sind, daß die Steige (9) im wesentlichen hälftig teilbar ist.

15. Zuschnitt nach einem der Ansprüche 1 bis 14, dadurch gekennzeichnet, daß die Sollbruchlinien (81, 82, 83, 84) als Rill-Schnitt-Linien oder als Perforation ausgeführt sind.

16. Zuschnitt nach einem der Ansprüche 1 bis 15, dadurch gekennzeichnet, daß in an sich bekannter Weise die Bodenplatte (1) als ungeteilte Platte ausgebildet ist und die Lochplatte (2) als in zwei Plattenabschnitte (22) unterteilte Platte.

## Claims

1. One piece, pre-scored blank composed of foldable material such as cardboard, corrugated cardboard or the like for a cup or stack tray, which tray is essentially rectangular or square in plan and has a bottom panel (1) ; a apertured panel (2) arranged essentially parallel to and spaced above said bottom panel for receiving containers, e. g. yogurt or milk cups in secure positioning, said bottom panel (1) and said apertured panel (2), of which panels one panel (2) is subdivided into two panel sections (22), being hingedly connected to each other via two tray side panels (3) opposing each other ; two further side panels (4) defining the other two sides of the tray ; securing means (5) holding the further side panels in the erected state ; supporting webs (7) effective as spacers between the two panels in the erected position or the tray and tiltable out of at least one of the two panels ; a first predetermined break line (81) arranged in the undivided panel and extending, in respect of the erected tray, in a plane essentially common with the area of separation between the two sections of said other panel and perpendicular to said panels ; and second predetermined break lines (82), which extend within the area of this plane in the two opposing side panels intersected by said plane, and include between them detachable panel portions (41 characterized in that the second pair of side panels (4) lying within the extension of the first predetermined break line (81) has a panel portion which can be broken out (41) by means of the second predetermined break lines (82), respectively, the second predetermined break lines, in the erected state of the tray (9), being at least partially overlapped by the securing means (5), which securing means are hingedly connected to both of the sections (22) of the other panel (2) and are secured to the panel portions which can be broken out (41) and which securing means can be released by pulling from their hinged connection to both of the other panel sections (22).

2. Blank according to claim 1, characterized in that at least some of the supporting webs (7) are formed as support tabs (71, 73, 74) provided in the apertured panel (2) at least in the dividing zone of said apertured panel in the area of some of the holes (21) for receiving cups and which support tabs are hingedly connected to the edges of these holes and can be tilted against the bottom panel (1) inserting the cups (91).

3. Blank according to claim 2, characterized in that bottom tabs (75, 76), which are punched into the bottom panel (1) and tiltable in the direction of the apertured panel (2) are associated with some of the support tabs (73, 74) such that in the erected state of the tray the support tabs (73, 74) can be connected, in particular can be locked, with the bottom tabs (75, 76).

4. Blank according to claims 2 or 3, characterized in that the support tabs are formed e. g. punched as rectangular tabs (71) and/or tabs (73) in the shape of a part of a circle resulting from the punching of a cup hole.

5. Blank according to claims 3 or 4, characterized in that the support tab (73) and the associated bottom tab (76) overlap in the erected state of the blank in such a way that they can be connected by means of gluing.

6. Blank according to claim 3, characterized in that the support tab (74) in the area of its hinged connection to the cup hole (21) comprises two locking projections (740), which are formed in the blank and which extend laterally on the support tab (74), and a connecting portion (741) opposing the hinged connection and offset behind the projections (740), and that a pair of bottom tabs (75) with apertures (753) is associated with the support tab (74) in such a way that in the erected state of the tray and of the tabs these apertures (753) are engaged with the locking projections (740) and the connecting portion (741) by positive and, as a result of the tabs' restoring forces, by non-positive interlocking.

7. Blank according to claim 6, characterized in that a bottom tab pair (75) formed from two approximately U-shaped tabs (751, 752) is associated with two support tabs (74), U-openings forming the apertures (753) facing each other, each U-tab (751, 752) being hingedly connected to the side opposing the U-opening perpendicular to the hinged connection of the support tabs (74) to the bottom panel (1), and the association being such that in the interlocking engagement of the tabs the projections (740) rest on the U-base and each U-tab (751, 752) abuts the lateral edges of the connecting portions (741) and each support tab (74) abuts, with its projections (740), the U-legs under the effect of the restoring forces of the tabs.

8. Blank according to claims 6 or 7, characterized in that the first predetermined break line (81) perpendicularly intersects the fold lines of the bottom tab pair (75) or the U-tabs (751, 752), respectively, and these U-tabs lie symmetrically with regard to the first predetermined break line (81).

9. Blank according to any one of claims 1 to 8, characterized in that both panel sections (22) of the subdivided panels (2) overlap each other at least in part along their dividing area and can be connected detachably with each other in the erected state of the tray (9).

10. Blank according to any one of claims 1 to 9, characterized in that the securing means (5) for the second side panel pair (4) are subdivided by third predetermined break lines (83) to be separated easily.

11. Blank according to any one of claims 1 to 10, characterized in that manipulation elements (23) for breaking out said panel portions which can be broken out (41) are associated with the latter.

12. Blank according to claim 11, characterized in that the manipulation elements are provided in the form of thumb holes (23) punched into the subdivided panel (2) and neighbouring the panel portions which can be broken out (41).

13. Blank according to any one of claims 1 to 12, characterized in that starting from the panel portions which can be broken out (41), panel pieces (13) are provided, which are defined by fourth predetermined break lines (84) in the undivided panel (1) provided with the first predetermined break line (8) and which can be broken out.

14. Blank according to any one of claims 1 to 12, characterized in that the predetermined break lines (81, 82, 83, 84) are arranged symmetrically such that the tray (9) is essentially divisible into halves.

15. Blank according to any one of elaims 1 to 14, characterized in that the predetermined break lines (81, 82, 83, 84) are realized as creased-cut lines or as perforations.

16. Blank according to any one of claims 1 to 15, characterized in that, in a known manner, the bottom panel (1) is formed as an undivided panel and the apertured panel (2) as a panel subdivided into two panel sections (22).

## Revendications

1. Pièce découpée pour un plateau à godets ou à empiler de forme essentiellement rectangulaire ou carrée en plan, d'une pièce, pliée d'avance et constituée d'un matériau pliable tel que carton, carton ondulé, etc., avec une plaque de fond (1), avec une plaque perforée (2) disposée de manière essentiellement parallèle à celle-ci et à une certaine distance au-dessus de celle-ci pour recevoir de manière sûre des récipients tels que godets de yogourt ou de lait, tandis que la plaque de fond (1) et la plaque perforée (2), dont l'une des deux (2) est subdivisée en deux sections de plaques (22), sont articulées l'une à l'autre par deux parois latérales de plateau opposées l'une à l'autre, avec deux autres parois latérales (4) constituant les deux autres côtés du plateau, avec des moyens de fixation (5) maintenant celui-ci à l'état dressé, avec des pièces de support (7) redressables sur au moins l'une des plaques et agissant comme entretoises entre les deux plaques quand le plateau est à l'état dressé, avec une première ligne de rupture (81) disposée dans la plaque non divisée qui s'étend, lorsque le plateau est dressé, essentiellement dans un plan vertical commun à la zone de séparation entre les deux sections de l'autre plaque et avec des secondes lignes de rupture (82) enfermant entre elles des parties de paroi amovibles (41) et s'étendant dans la zone de ce plan dans les deux parois latérales coupées par celui-ci et opposées l'une à l'autre, caractérisée en ce que la seconde paire de parois latérales (4) situées dans le prolongement de la première ligne de rupture (81) présente une partie de paroi (41) arrachable grâce à la seconde ligne de rupture (82), tandis que, à l'état dressé-du plateau (9), les secondes lignes de rupture sont recouver- tes, au moins partiellement, par les moyens de fixation (5) articulés aux deux sections (22) de l'autre plaque (2), ces moyens étant fixés aux parties de parois arrachables (41) et étant détachables par traction de leur articulation aux deux autres sections de plaques (22).

2. Pièce découpée selon la revendication 1, caractérisée en ce qu'au moins une partie de pièce de support (7) est constituée par des pattes de support (71, 73, 74) pouvant se relever et prévues sur la plaque perforée (2) dans la zone de certains trous (21) recevant des godets et, au moins dans la zone de séparation de la plaque perforée articulée au bord de ces trous et pouvant être redressée par suite de l'insertion des godets (91) contre la plaque de fond (1).

3. Pièce découpée selon la revendication 2, caractérisée en ce qu'au moins une partie des pattes de support (73, 74) correspond à des pattes de fond (75, 76) pouvant se redresser en direction de la plaque perforée (2) et estampées dans la plaque de fond (1) de façon à ce que les pattes de support (73, 74) puissent être connectées aux pattes de fond (75, 76) lorsque le plateau est à l'état dressé et, en particulier, avec blocage de cet assemblage.

4. Pièce découpée selon la revendication 2 ou 3, caractérisée en ce que les pattes de support sont constituées par des pattes rectangulaires (71) et/ou par des pattes (73) de forme partiellement circulaire résultant de l'estampage des trous pour godets.

5. Pièce découpée selon la revendication 3 ou 4, caractérisée en ce que les pattes de support (73) et les pattes de fond correspondantes (76) se recouvrent lorsque la pièce découpée est à l'état dressé, de façon à pouvoir être assemblées par collage.

6. Pièce découpée selon la revendication 3, caractérisée en ce que la patte de support (74) présente, dans la zone de son articulation aux trous de godets (21) deux saillies d'arrêt (740) formées dans la pièce découpée et s'étendant latéralement sur la patte de support (74) et une section de liaison (741) en retrait, opposée à l'articulation et en face de la saillie (740) et que la patte de support (74) correspond à une paire de pattes de fond (75) avec des cavités (753), de façon à ce que, lorsque les pattes et le plateau sont à l'état dressé, ces cavités (753) puissent engrener avec les saillies d'arrêt (740) et avec la section de liaison (741) de manière à former un assemblage à emboîtement et avec blocage permettant la transmission de forces grâce aux forces de rappel des pattes.

7. Pièce découpée selon la revendication 6, caractérisée en ce que deux pattes de support (74) correspondent à une paire de pattes de fond (75) qui est constituée de deux pattes (751, 752) ayant une forme approximativement en « U •, tandis que les ouvertures du « U formant les cavités (753) sont tournées l'une vers l'autre, chaque patte en « U r (751, 752) étant articulée du côté opposé à l'ouverture en « U •, perpendiculairement à l'articulation des pattes de support (74) sur la plaque de fond (1), et que la disposition mutuelle des pièces est telle que, en cas d'engrènement avec blocage des pattes, des saillies (740) reposent sur le fond du « U tandis que chaque patte en « U (751, 752) vient reposer contre les bords latéraux des sections de liaison (741) et que chaque patte de support (74) repose par sa saillie (740) contre la branche du « U sous l'effet des forces de rappel des pattes.

8. Pièce découpée selon la revendication 6 ou 7, caractérisée en ce que la première ligne de rupture (81) recoupe perpendiculairement les lignes de pliage de la paire de pattes de fond (75) ou des pattes en « U _{"} (751, 752) et que celles-ci sont situées symétriquement par rapport à la première ligne de rupture (81).

9. Pièce découpée selon l'une des revendications 1 à 8, caractérisée en ce que les deux sections de plaques (22) de la plaque divisée (2) se recouvrent l'une l'autre, au moins partiellement, suivant leurs zones de séparation et qu'elles peuvent être assemblées l'une à l'autre de manière amovible lorsque le plateau (9) est à l'état dressé.

10. Pièce découpée selon l'une des revendications 1 à 9, caractérisée en ce que les moyens de fixation (5) pour la seconde paire de parois latérales (4) sont subdivisés pour permettre une séparation facile par des troisièmes lignes de rupture (83).

11. Pièce découpée selon l'une des revendications 1 à 10, caractérisée en ce que les parties de parois arrachables (41) présentent des poignées (23) permettant cet arrachement.

12. Pièce découpée selon la revendication 11, caractérisée en ce que les poignées sont prévues sous forme de trous pour les pouces (23) estampés dans la plaque divisée (2) à proximité des parties de parois à arracher (41).

13. Pièce découpée selon l'une des revendications 1 à 12, caractérisée en ce que des morceaux de plaque (13) arrachables et délimités par des quatrièmes lignes de rupture (84) sont disposés en partant des parties de parois (41) arrachables dans la plaque (1) non divisée et pourvue des premières lignes de rupture (8).

14. Pièce découpée selon l'une des revendications 1 à 12, caractérisée en ce que les lignes de rupture (81, 82, 83, 84) sont disposées symétriquement, de façon à ce que le plateau (9) puisse être divisé essentiellement par moitié.

15. Pièce découpée selon l'une des revendications 1 à 14, caractérisée en ce que les lignes de rupture (81, 82, 83, 84) sont constituées par des lignes de coupe à rainure ou par des perforations.

16. Pièce découpée selon l'une des revendications 1 à 15, caractérisée en ce que la plaque de fond (1) est constituée, d'une manière connue en soi, par une plaque non divisée, et que la plaque divisée (2) est constituée par une plaque subdivisée en deux sections de plaque (22).
